# EUROPÄISCHE PATENTSCHRIFT

(11) **EP 0 921 592 B1**
(45) Veröffentlichungstag und Bekanntmachung des Hinweises auf die Patenterteilung: **19.05.2004**
(21) Anmeldenummer: 98121301.0
(22) Anmeldetag: 09.11.1998
(51) Int. Cl.: H01R 4/24

(54) **Steckverbinder für elektrische Leiter**
Connector for electrical conductors
Connecteur pour conducteurs électriques

(30) Priorität: 03.12.1997 DE 29721354 U
(43) Veröffentlichungstag der Anmeldung: 09.06.1999
(73) Patentinhaber: Weidmüller Interface GmbH & Co., 32760 Detmold (DE)
(72) Erfinder: Lux, Solveig, 64850 Schaafheim-Mosbach (DE)
(74) Vertreter: Stracke, Alexander, Dipl.-Ing.

(56) Entgegenhaltungen:
- EP-A- 0 077 610
- DE-C- 19 628 116
- US-A- 4 127 312
- US-A- 4 449 767

## Beschreibung

Die Erfindung betrifft einen Steckverbinder für elektrische Leiter, mit einem ein- oder mehrpoligen Gehäuse aus Isolierstoff, einem pro Pol darin anzuordnenden Schneidkontaktelement und pro Pol einem in das Gehäuse einsteckbaren Druckstück für die isolationsdurchdringende Kontaktierung eines Leiters mit dem Schneidkontaktelement, wobei in dem Gehäuse und den Druckstücken Aussparungen zur Aufnahme der Leiter vorgesehen sind, dabei die Aussparungen des Gehäuses rückwärtig nach hinten und oben offen sind und in dem Druckstück eine von oben nach unten durchlaufende Durchgangsöffnung vorgesehen ist und das Druckstück in seinem vorderen Endbereich einen Rasthaken aufweist, für den entsprechend der Montageendstellung des Druckstückes im Gehäuse eine Rastausnehmung vorgesehen ist.

Bei einem derartigen bekannten Steckverbinder (DE 196 281 16 C1) ist auf der Unterseite des Gehäuses für das Ende des einzusteckenden Leiters ein als Anschlag wirkender Gehäusebereich vorgesehen, der die Einsteckung des Leiters begrenzt. In den Druckstücken befinden sich im wesentlichen allseits geschlossene Durchtrittsbohrungen zum Hindurchstecken des Endes eines Leiters.

Derartige Steckverbinder sind zur Anwendung bei sogenannten Bus-Leitern, die eine elektrische Anlage durchgehend durchlaufen und an denen vielfach an unterschiedlichen Positionen elektrische Potentialabzweigungen erfolgen, nicht geeignet, da bei diesen Steckverbindern der elektrische Leiter durchtrennt werden muß.

Die US 4 449 767 zeigt einen Steckverbinder für elektrische Leiter, bei dem gehäuseseitig zwei getrennte Gehäusestücke vorgesehen sind, von denen eines, das das Schneidkontaktelement für die isolationsdurchdringende Kontaktierung eines Leiters aufweist, rückwärtig nach hinten sowie oben und unten offene Durchtrittsöffnungen aufweist, in die durchgehende Leiter eingedrückt werden können. Als Druckstücke sind dabei gesonderte Verschlußstücke vorgesehen, die keinerlei Durchlaßöffnungen für die Leiter haben. Sie werden auf die Rückseite der eingeführten Leiter gesetzt und werden sowohl mit den Schneidkontaktelementen selbst wie auch mit Gehäuseabschnitten des in Frage stehenden Gehäusestückes verrastet.

Der vorliegenden Erfindung liegt von daher die Aufgabe zugrunde, einen Steckverbinder zu schaffen, der eine isolationsdurchdringende Kontaktierung von Busteitern auf einfache Weise ermöglicht. Die erfindungsgemäße Lösung ergibt sich aus dem Anspruch 1. Dadurch, daß nunmehr die Aussparungen im Gehäuse des Steckverbinders sowie auch in den Druckstücken jeweils an einer Seite offene Durchgangsöffnungen sind, können die Druckstücke an beliebiger Stelle seitlich auf einen durchgehenden, nicht mehr zu durchtrennenden elektrischen Leiter aufgesetzt werden und sie können dann, bei mehrpoligen Gehäusen in einer der Polzahl entsprechenden Anzahl nebeneinander, mit den durchgehenden Leitern von der offenen Seite her in die Gehäuse unter Verwirklichung der isolationsdurchdringenden Kontaktierung des Leiters in die Schneidkontakte hineingedrückt werden. Die Montage derartiger Steckverbinder auf durchgehenden Leitern, insbesondere Bus-Leitern, ist damit außerordentlich vereinfacht.

Weitere bevorzugte Ausgestaltungen, die zu einem einfachen konstruktiven Aufbau und einer noch weitergehenden Montageerleichterung beitragen, sind in Unteransprüchen gekennzeichnet. Ausführungsbeispiele erfindungsgemäßer Steckverbinder werden nachstehend unter Bezugnahme auf die Zeichnung näher beschrieben.

Es zeigen:
- Figur 1: eine Rückansicht des Gehäuses des Steckverbinders in Perspektive,
- Figur 2: eine sprengbildliche Darstellung der wesentlichen Bauteile des Steckverbinders,
- Figur 3: eine abgewandelte Ausführungsform des Schneidkontaktelementes des Steckverbinders,
- Figur 4: eine perspektivische Vorderansicht des vormontierten Steckverbinders,
- Figur 5: einen Schnitt durch den vormontierten Steckverbinder,
- Figur 6: eine perspektivische Rückansicht des fertig montierten Steckverbinders,
- Figur 7: den fertig montierten Steckverbinder im Schnitt.

Der Steckverbinder kann ein- oder mehrpolig ausgeführt sein, beispielsweise von 2 bis 24polig. Im dargestellten Ausführungsbeispiel wird von einem vierpoligen Steckverbinder ausgegangen. Der Steckverbinder hat in diesem Ausführungsbeispiel ein einstückiges Gehäuse 1 aus Isolierstoff, in dem pro Pol jeweils in entsprechenden Aufnahmeräumen ein Schneidkontaktelement 2 angeordnet ist. Im dargestellten Ausführungsbeispiel weist das Schneidkontaktelement 2 an seinem einen Ende einen aus einer Doppelflachfeder gebildeten tulpenförmigen Buchsenkontakt 3 auf, während am anderen Ende durch U-förmige Stanz-Biegeteile zwei jeweils einen Klemmschlitz aufweisende Schneidkontakte 4 für die isolationsdurchdringende Kontaktierung elektrischer Leiter vorgesehen sind. Zweckmäßig werden der Buchsenkontakt 3 und die Schneidkontakte 4 jeweils für sich genommen als zwei einfache Stanz-Biegeteile hergestellt, die dann miteinander verschweißt werden. In zweckmäßiger Ausgestaltung ist im Bereich des Aufnahmeraumes für den Buchsenkontakt 3 und den unteren Bereich der Schneidkontakte 4 seitlich am Gehäuse 1 eine Rippe 5 vorgesehen, mit der der untere U-förmige Bereich der Schneidkontakte 4 durch Anspressen an die Gehäusekonturen im Gehäuse 1 festgesetzt werden kann. Das vorstehend beschriebene Schneidkontaktelement 2 kontaktiert nach Isolationsdurchdringung einen elektrischen Leiter 6 zweifach. Bei der in Figur 3 dargestellten Ausführungsvariante eines Schneidkontaktelementes 2a ist neben dem Buchsenkontakt 3 nur ein Schneidkontakt 4 vorgesehen, während im Bereich des anderen U-Schenkels durch entsprechend große Freimachung eine isolationsdurchdringende Kontaktierung verhindert ist. Diese Ausführungsform kommt bei geringen Strombelastungen zum Einsatz und hat für diesen Anwendungsfall den Vorteil, daß sich die Kraft, die zum Einpressen eines Leiters in das Schneidkontaktelement erforderlich ist, halbiert.

Für die isolationsdurchdringende Kontaktierung eines elektrischen Leiters 6 mit den Schneidkontakten 4 der Schneidkontaktelemente 2, 2a sind Druckstücke 7 vorgesehen, die in einer Anzahl entsprechend der Polzahl des Steckverbinders zum Einsatz kommen. Diese Druckstücke 7 haben eine Durchgangsöffnung 8, die zu einer Seite hin eine seitliche Öffnung 9 hat, deren Öffnungsbreite zweckmäßig ein wenig geringer ist als der lsolations-Durchmesser des einzubringenden elektrischen Leiters 6, so daß dieser eingeclipst werden kann. Es sind somit entsprechend der lsolationsdurchmesser der anzuschließenden Leiter verschiedene geometrische Varianten vorhanden, was sich in abgestuften Durchgangsöffnungsdurchmessern bemerkbar macht. Die Kanten der seitlichen Öffnung 9 der Durchgangsöffnung 8 haben zweckmäßig Einführphasen 10, die in ihrer Gesamtheit dann eine V-förmige Konfiguration ergeben. Die vorstehend geschilderte Ausführung führt dazu, daß der Leiter 6 nach Eindrücken in die Durchgangsöffnung 7 zuverlässig in dieser gehalten wird.

Das Druckstück 7 hat ferner an seiner vorderen Oberkante einen Rasthaken 11, für den in der Endstellung der Zusammenfügung des Steckverbinders in der entsprechenden Oberseite des Gehäuses 1 des Steckverbinders eine Rastausnehmung 12 vorgesehen ist. In dem Druckstück 7 befinden sich ferner zwei Aussparungen 13, in die bei der Zusammenfügung die isolationsdurchdringenden Schneidkontakte 4 eintreten können.

In weiterer zweckmäßiger Ausgestaltung kann das Druckstück 7 oben und/oder unten Zugangsöffnungen 14 aufweisen, so daß eine Prüfspitze Zugang zu dem einen oder beiden Schenkeln der U-förmigen Schneidkontakte 4 finden kann, beispielsweise um die ordnungsgemäße Kontaktierung prüfen zu können. Das Druckstück 7 weist ferner auf seiner Rückseite eine im dargestellten Ausführungsbeispiel nutförmige Aussparung 15 für ein Betätigungswerkzeug, beispielsweise einen Schraubendreher auf, so daß dieser darin einen sicheren Halt findet, wenn mit seiner Hilfe das Druckstück 7 mit dem eingesetzten elektrischen Leiter 6 in das Gehäuse 1 eingedrückt wird.

Das Gehäuse 1 weist zur Rückseite hin offene Durchgangsöffnungen 16 zur Aufnahme der Druckstücke 7 samt eingesteckter durchgehender elektrischer Leiter 6 auf, wobei sich in der oberen und der unteren Begrenzungswand Freimachungen 17 bzw. 18 befinden, die sich ebenfalls zur Rückseite des Gehäuses 1 hin öffnen, so daß die durchgehenden elektrischen Leiter 6 das Gehäuse 1 von oben nach unten durchqueren können und im übrigen auch die oberen und/oder unteren Zugangsöffnungen 14 für die Prüfspitze frei zugänglich bleiben.

Nachfolgend wird im Zusammenhang die Montage eines derartigen Steckverbinders beschrieben.

Es werden zunächst von der offenen Rückseite her in das Gehäuse 1 die Schneidkontaktelemente 2, mit den Buchsenkontakten 3 voran, montiert und im Gehäuse über die Rippen 5 festgesetzt. An die mittels Isolationsdurchdringung zu konataktierenden durchgehenden Leiter 6 werden dann nacheinander die Druckstücke 7 von der seitlichen Öffnung 9 her angeclipst. Das Gehäuse 1 mit den eingesetzten Schneidkontaktelementen wird entsprechend zu den Druckstücken 7 positioniert und Letztere werden von Hand so weit wie kraftmäßig möglich samt den elektrischen Leitern 6 in das Gehäuse hineingedrückt. Auf diese Weise läßt sich zuverlässig für alle Druckstücke 7 samt elektrischen Leitern 6 eine sogenannte Voreinpreßstellung erreichen, die in den Figuren 4 und 5 illustriert ist. In dieser Voreinpreßstellung beginnt sich ein erhöhter Widerstand gegen die weitere Einpressung auszubilden, da dies diejenige Stellung ist, in der die Leiter 6 beginnen, sich mit ihrer Isolation in die Schneidkontakte 4 einzupressen.

Der endgültige Einpreßvorgang nach und nach jedes einzelnen oder gleichzeitig aller Druckstücke beispielsweise mittels Handzange oder durch Einlegen der Anordnung in eine Preßvorrichtung führt zum vollständigen Eindrücken der Druckstücke 7 mit den elektrischen Leitern 6 in das Gehäuse 1 unter isolationsdurchtrennender Einpressung der Leiter 6 in die Schneidkontakte 4 mit entsprechender Kontaktierung der Litzen der Leiter 6. Die Endstellung wird durch Eintreten der Rasthaken 11 der Druckstücke 7 in die Rastausnehmungen 12 des Gehäuses 1 abgesichert. Die Rasthaken 11 verschließen damit zugleich so weitgehend die Rastausnehmungen 12, daß sie auch eine Art Deckelfunktion ausüben.

Sollte sich zeigen, daß ein Leiter 6 am falschen Pol angeschlossen ist, kann der Rasthaken 11 des entsprechenden Druckstückes 7 gelöst werden. Durch einen entsprechenden Zug an diesem Druckstück 7 oder am Leiter 6 läßt sich die betroffene Baugruppe, nunmehr bestehend aus dem Schneidkontaktelement 2, 2a in seiner Gesamtheit, dem Druckstück 7 und dem elektrischen Leiter 6 nach hinten aus dem Gehäuse 1 herausziehen und mit einer anderen vorher entsprechend gelösten Baugruppe austauschen oder durch eine neue Baugruppe ersetzen.

Es versteht sich, daß der vordere Bereich des Schneidkontaktelementes 2 des Steckverbinders nicht ein Buchsenkontakt sein muß. Es kann hier auch ein Stiftkontakt oder ein Hermaphroditkontakt oder jede andere Steckverbinderkontakttechnik zum Einsatz kommen.

## Patentansprüche

1. Steckverbinder für elektrische Leiter, mit einem ein- oder mehrpoligen Gehäuse (1) aus Isolierstoff, einem pro Pol darin anzuordnenden Schneidkontaktelement (2) und einem pro Pol in dem Gehäuse (1) einsteckbaren Druckstück (7) für die isolationsdurchdringende Kontaktierung eines elektrischen Leiters (6) mit dem Schneidkontaktelement (2), wobei in dem Gehäuse (1) und den Druckstücken (7) Aussparungen zur Aufnahme der elektrischen Leiter (6) vorgesehen sind, dabei die Aussparungen des Gehäuses (1) rückwärtig nach hinten und oben offen sind und in den Druckstücken (7) von oben nach unten durchlaufende Durchgangsöffnungen (8) vorgesehen sind und an dem Druckstück (7) in seinem vorderen Endbereich ein Rasthaken (11) vorgesehen ist, für den entsprechend der Montageendstellung des Druckstückes (7) im Gehäuse (1) eine Rastausnehmung (12) vorgesehen ist, **dadurch gekennzeichnet, daß** die rückwärtigen Aussparungen in dem Gehäuse (1) Durchgangsöffnungen (16) sind, die an der Gehäuseober- und -unterseite sich dort öffnende entsprechende Freisparungen (17, 18) aufweisen, die sich ebenfalls zur Rückseite hin öffnen und die Durchgangsöffnung (8) in dem Druckstück (7) eine seitliche Öffnung (9) aufweist, wobei der Leiter (6) nach Eindrücken in die Durchgangsöffnung (8) zuverlässig in dieser gehalten wird.

2. Steckverbinder nach Anspruch 1, **dadurch gekennzeichnet, daß** die Kanten der seitlichen Öffnung (9) Einführfasen (10) aufweisen.

3. Steckverbinder nach Anspruch 1 oder 2, **dadurch gekennzeichnet, daß** das Schneidkontaktelement (2) an seinem einen Ende einen Steckverbindungskontakt (3) und an seinem anderen Ende eine U-förmige Schneidkontaktanordnung (4) aufweist.

4. Steckverbinder nach Anspruch 3, **dadurch gekennzeichnet, daß** die Schneidkontaktanordnung nur einen Schneidkontakt (4) aufweist.

5. Steckverbinder nach einem der vorhergehenden Ansprüche, **dadurch gekennzeichnet, daß** die Schneidkontaktelemente (2) in dem Gehäuse (1) durch an der Gehäuseinnenwand vorgesehene Anpreßrippen (5) festlegbar sind.

6. Steckverbinder nach einem der vorhergehenden Ansprüche, **dadurch gekennzeichnet, daß** auf der Ober- und/oder Unterseite des Druckstückes (7) Zugangsöffnungen (14) zu den in dem Druckstück (7) aufgenommenen Schneidkontakten (4) vorgesehen sind.

7. Steckverbinder nach einem der vorhergehenden Ansprüche, **dadurch gekennzeichnet, daß** in dem Druckstück (7) rückwärtig eine Aussparung (13) für ein Betätigungswerkzeug vorgesehen ist.

8. Steckverbinder nach Anspruch 1, **dadurch gekennzeichnet, daß** das Druckstück (7) an seinem vorderen Ende sowohl oberseitig wie unterseitig jeweils einen Rasthaken (11) aufweist.

## Claims

1. Plug-in connector for electrical conductors, having a single- or multipole housing (1) made of insulating material, one insulation-piercing contact element (2) per pole which can be arranged in said housing, and one pressure piece (7) per pole which can be inserted in the housing (1) for making the insulation-piercing contact between an electrical conductor (6) and the insulation-piercing contact element (2), recesses being provided in the housing (1) and the pressure pieces (7) for the purpose of accommodating the electrical conductors (6), the rear of the recesses in the housing (1) here being open at the back and at the top, and through-openings (8) running from top to bottom being provided in the pressure pieces (7), and a latching hook (11) being provided on the pressure piece (7) in its front end region, a latching recess (12) being provided for said latching hook (11) corresponding to the final assembled position of the pressure piece (7) in the housing (1), **characterized in that** the rear recesses in the housing (1) are through-openings (16), which have, on the top and bottom of the housing, corresponding cutouts (17, 18) opening there, which likewise open to the rear, and the through-opening (8) in the pressure piece (7) has a lateral opening (9), the conductor (6), having been pressed into the through-opening (8), being held reliably in said through-opening (8).

2. Plug-in connector according to Claim 1, **characterized in that** the edges of the lateral opening (9) have guide-in bevels (10).

3. Plug-in connector according to Claim 1 or 2, **characterized in that** one end of the insulation-piercing contact element (2) has a plug-in connection contact (3) and the other end of the insulation-piercing contact element (2) has a U-shaped insulation-piercing contact arrangement (4).

4. Plug-in connector according to Claim 3, **characterized in that** the insulation-piercing contact arrangement has only one insulation-piercing contact (4).

5. Plug-in connector according to one of the preceding claims, **characterized in that** the insulation-piercing contact elements (2) can be fixed in the housing (1) by press-on ribs (5) provided on the housing inner wall.

6. Plug-in connector according to one of the preceding claims, **characterized in that** access openings (14) to the insulation-piercing contacts (4) accommodated in the pressure piece (7) are provided on the top and/or bottom of the pressure piece (7).

7. Plug-in connector according to one of the preceding claims, **characterized in that** a recess (13) for an actuating tool is provided in the pressure piece (7) at the rear.

8. Plug-in connector according to Claim 1, **characterized in that** the front end of the pressure piece (7), both on the top and on the bottom, has in each case one latching hook (11).

## Revendications

1. Connecteur à fiches pour conducteurs électriques, comportant un boîtier (1) unipolaire ou multipolaire en matière isolante, un élément de contact coupant (2) à disposer à l'intérieur pour chaque pôle et une pièce de pression (7), qui peut être enfichée dans le boîtier (1) pour chaque pôle, pour la mise en contact par perforation de l'isolation d'un conducteur électrique (6) avec l'élément de contact coupant (2), des découpes destinées à recevoir les conducteurs électriques (6) étant prévues dans le boîtier (1) et les pièces de pression (7), les découpes du boîtier (1) en face arrière étant ouvertes vers l'arrière et vers le haut, et dans les pièces de pression (7) étant prévues des ouvertures de passage (8) traversant du haut vers le bas, et un crochet d'encliquetage (11) étant prévu sur la pièce de pression (7) dans sa zone d'extrémité avant, pour lequel un évidement d'encliquetage (12) est prévu suivant la position finale de montage de la pièce de pression (7) dans le boîtier (1), **caractérisé en ce que** les découpes arrières dans le boîtier (1) sont des ouvertures de passage (7) qui présentent, sur la face supérieure et la face inférieure du boîtier, des évidements (17, 18) correspondants s'ouvrant à cet endroit, qui s'ouvrent également vers la face arrière, et l'ouverture de passage (8) dans la pièce de pression (7) présente une ouverture latérale (9), le conducteur (6) étant maintenu de façon fiable dans celle-ci après enfoncement dans l'ouverture de passage (8).

2. Connecteur à fiches selon la revendication 1, **caractérisé en ce que** les bords de l'ouverture latérale (9) présentent des chanfreins d'introduction (10).

3. Connecteur à fiches selon la revendication 1 ou 2, **caractérisé en ce que** l'élément de contact coupant (2) présente, à l'une de ses extrémités, un contact de liaison par enfichage (3) et, à son autre extrémité, un agencement à contact coupant (4) en U.

4. Connecteur à fiches selon la revendication 3, **caractérisé en ce que** l'agencement à contact coupant ne comporte qu'un seul contact coupant (4).

5. Connecteur à fiches selon l'une des revendications précédentes, **caractérisé en ce que** les éléments de contact coupant (2) peuvent être fixés dans le boîtier (1) par des nervures de pression (5) prévues sur la paroi intérieure du bottier.

6. Connecteur à fiches selon l'une des revendications précédentes, **caractérisé en ce que** sur la face supérieure et/ou la face inférieure de la pièce de pression (7) sont prévues des ouvertures d'accès (14) aux contacts coupants (4) reçus dans la pièce de pression (7).

7. Connecteur à fiches selon l'une des revendications précédentes, **caractérisé en ce que** dans la pièce de pression (7) est prévue à l'arrière une découpe (13) pour un outil d'actionnement.

8. Connecteur à fiches selon la revendication 1, **caractérisé en ce que** la pièce de pression (7) présente à son extrémité avant ainsi que sur sa face supérieure et sa face inférieure, un crochet d'encliquetage (11) respectif.
